# FASCICULE DE BREVET EUROPEEN

(11) **EP 0 177 036 B1**
(45) Date de publication et mention de la délivrance du brevet: **07.01.1988**
(21) Numéro de dépôt: 85112502.1
(22) Date de dépôt: 03.10.1985
(51) Int. Cl.: F15B 15/26

(54) **Dispositif de blocage d'une tige mobile dans un corps**
Verriegelungsvorrichtung für eine verschiebbare Stange in einem Gehäuse
Locking device for a movable rod in a body

(30) Priorité: 05.10.1984 FR 8415306
(43) Date de publication de la demande: 09.04.1986
(73) Titulaire: COMPAGNIE PARISIENNE D'OUTILLAGE A AIR COMPRIME Société anonyme dite:, F-74130 Bonneville (FR)
(72) Inventeur: Holvoet, Alain, F-74800 St. Pierre en Faucigny (FR); Tour, Christian, F-74130 Bonneville (FR)
(74) Mandataire: Weinmiller, Jürgen

(56) Documents cités:
- BE-A- 630 017
- US-A- 2 811 951

## Description

1. La présente invention a trait à un dispositif de blocage d'une tige mobile en translation dans un corps comportant à l'intérieur du corps un piston entourant la tige écarté d'une position par un ressort et répoussé vers cette position par injection de fluide dans une chambre située du côté du piston opposé au ressort, une douille dont la surface interne est un cylindre entourant la tige et dont la surface externe a une forme tronconique, ladite douille étant fendue parallèlement à l'axe de la tige et fixe par rapport au corps et des moyens de blocage qui pour un sens de déplacement du piston viennent appliquer la douille contre la tige entraînant le blocage de la tige dans le corps et pour l'autre sens de déplacement du piston libérent la douille et entraînent le déblocage de la tige.

Un tel dispositif est décrit dans le brevet BE-A-630 017. Dans ce dispositif les moyens de blocage sont constitués par un chemin de roulement à billes appliqué sur la douille conique par une surface conique complémentaire ménagée dans le piston.

Ce dispositif est encombrant car le chemin de roulement doit comporter au moins deux groupes de billes écartés et de plus la transmission des efforts n'est pas très bonne si bien qu'il faut un ressort important pour bloquer la tige et donc une forte énergie pour le repousser à l'aide du piston.

Le dispositif selon l'invention permettant d'éviter ces inconvénients est caractérisé en ce que lesdits moyens de blocage comportent plusieurs galets qui roulent sur la douille et dont les axes sont solidaires du piston et sont situés dans un plan perpendiculaire à l'axe de la tige.

La transmission des efforts entre le piston et la douille fendue se fait très bien par les galets si bien que le ressort peut être moins important et donc l'énergie appliquée au piston pour repousser le ressort également moins importante. Le dispositif selon l'invention est par conséquent très bien adapté à la commande pneumatique. De plus l'encombrement de ce dispositif est réduit.

L'invention va maintenant être décrite plus en détail en se référant à un mode particulier cité à titre d'exemple non limitatif et représenté par des dessins annexés.
La figure 1 représente une coupe transversale du dispositif de blocage selon l'invention représenté à la figure 2.
La figure 2 représente une coupe longitudinale du dispositif selon l'invention dans la position de blocage.
La figure 3 représente une coupe longitudinale du dispositif selon l'invention dans la position blocage.

Le dispositif de blocage (figures 1 à 3) comprend une tige mobile 1 dans un corps 2 comportant une enveloppe 17 avec une cavité cylindrique fermée à sa partie basse par un culot 3 entourant la tige 1. Le culot 3 est muni dans sa partie centrale d'une douille fendue 4. La surface interne de la douille 4 est cylindrique et entoure la tige 1, la surface externe est tronconique allant en s'évasant en s'écartant du culot 3.

La douille 4 comporte quatre fentes 5 longitudinales.

A l'intérieur de l'enveloppe 17 est disposé un piston 6 coulissant autour de la tige 1. Le piston 6 comporte une partie basse en forme de jupe 7 qui est munie de quatre galets 8 tournant autour d'axes 9 disposés dans un plan perpendiculaire à l'axe de la tige 1 selon les côtés d'un carré, lesdites galets 8 roulant sur la surface externe de la douille 4.

La jupe 7 est repoussée vers la haut par un ressort 10 prenant appui sur le culot 3.

Le corps 2 comprend également un couvercle 11 entourant la tige qui est disposé au-dessus du piston 6 et ferme l'enveloppe 17.

Dans le couvercle 11 est ménagé un orifice 12 d'alimentation en air sous pression.

L'air alimente une chambre 13 située dans le corps 2 entre le piston 6 et le couvercle 11.

Des étanchéités 14, 15, 16 sont disposées entre le couvercle 11 et la tige 1 et entre les surfaces latérales du piston 6 et la tige 1 et l'enveloppe 17 entourant le piston 6.

Lorsque la chambre 13 est alimentée en air sous pression le piston 6 est en position basse (figures 1 et 2). Les galets 8 sont en position basse et la douille 5 n'est pas appliquée contre la tige 1. Celle-ci est alors débloquée.

Lorsque la chambre 13 n'est plus alimentée le ressort 10 repousse le piston 6 vers la haut.

Les galets 8 appliquent la douille 4 sur la tige 1 qui se trouve alors bloquée (figure 3).

## Revendications

1. Dispositif de blocage d'une tige (1) mobile en translation dans un corps (2) comportant à l'intérieur du corps (2) un piston (6) entourant la tige (1) écarté d'une position par un ressort (10) et repoussé vers cette position par injection de fluide dans une chambre (13) située du côté du piston (6) opposé au ressort (10), une douille (4) dont la surface interne est un cylindre entourant la tige (1) et dont la surface externe a une forme tronconique, ladite douille (4) étant fendue parallèlement à l'axe de la tige (1) et fixe par rapport au corps (2) et des moyens de blocage qui pour un sens de déplacement du piston (6) viennent appliquer la douille (4) contre la tige (1) entraînant le blocage de la tige (1) dans le corps (2) et pour l'autre sens de déplacement du piston (6) libèrent la douille (4) et entraînent le déblocage de la tige (1), caractérisé en ce que lesdits moyens de blocage comportent plusieurs galets (8) qui roulent sur la douille (4) et dont les axes (9) sont solidaires du piston (6) et sont situés dans un plan perpendiculaire à l'axe de la tige (1).

2. Dispositif de blocage selon la revendication 1, caractérisé en ce que le fluide injecté est de l'air comprimé.

## Patentansprüche

1. Verriegelungsvorrichtung für eine translatorische verschiebbare Stange (1) in einem Körper, mit einem Kolben (6), der im Inneren des Körpers (2) die Stange (1) umgibt und von einer Stellung durch eine Feder (10) in Abstand gehalten wird, während er durch Injektion eines Fluids in eine Kammer (13), die auf der der Feder (10) entgegengesetzten Seite des Kolbens (6) liegt, in diese Stellung gedrückt wird, mit einer Buchse (4), deren innere Oberfläche ein die Stange (1) umgebender Zylinder und deren äussere Oberfläche kegelstumpfförmig ist, wobei diese Buchse (4) parallel zur Achse des Stabs (1) geschlitzt und fest in bezug auf den Körper (2) ist, und mit Blockiermittel, die für eine Verschieberichtung des Kolbens (6) die Buchse (4) gegen den Stab (1) drücken und so das Verriegeln des Stabs (1) im Körper (2) bewirken und für die andere Verschieberichtung des Kolbens (6) die Buchse (4) freigeben und das Entriegeln des Stabs (1) bewirken, dadurch gekennzeichnet, dass die Blockiermittel mehrere Rollen (8) aufweisen, die auf der Buchse (4) rollen und deren Achsen (9) fest mit dem Kolben (6) verbunden sind und sich in einer zur Achse des Stabs (1) senkrecht liegenden Ebene befinden.

2. Verriegelungsvorrichtung nach Anspruch 1, dadurch gekennzeichnet, dass das eingespritzte Fluid Druckluft ist.

## Claims

1. A device for locking a translationally movable rod (1) in a body (2), comprising, inside the body (2), a piston (6) which surrounds the rod (1), is pushed away from a position by a spring (10) and is pushed back towards this position by injection of a fluid into a chamber (13) situated on the side of the piston which (6) is opposed to the spring (10), further comprising a sleeve 64), the inner surface of which is a cylinder surrounding the rod (1) and the outer surface of which has a frusto-conical shape, said sleeve (4) being split parallelly to the axis of the rod (1) and being stationary with respect to the body (2), and comprising locking means which apply the sleeve (4) for one direction of piston (6) movement against the rod (1), thus causing the locking of the rod (1) in the body (2), and which liberate the sleeve (4) for the other direction of piston (6) movement, thus causing the unlocking of the rod (4), characterized in that said locking means comprise several rollers (8) which roll on the sleeve (4) and the axes (9) of which are made integral with the piston (6), the rollers being situated in a plane perpendicular to the axis of the rod (1).

2. A locking device according to claim 1, characterized in that the injected fluid is compressed air.
